# EUROPÄISCHE PATENTSCHRIFT

(11) **EP 1 318 245 B1**
(45) Veröffentlichungstag und Bekanntmachung des Hinweises auf die Patenterteilung: **14.12.2005**
(21) Anmeldenummer: 02018701.9
(22) Anmeldetag: 21.08.2002
(51) Int. Cl.: E04B 2/70

(54) **Verbundelement**
Composite element
Elément composite

(30) Priorität: 08.12.2001 DE 20119926 U
(43) Veröffentlichungstag der Anmeldung: 11.06.2003
(73) Patentinhaber: Sonnleitner Holzbauwerke GmbH & Co. KG, 94496 Ortenburg (DE)
(72) Erfinder: Sonnleitner, Gotthard, 94496 Ortenburg (DE)

(56) Entgegenhaltungen:
- DE-A- 19 804 890
- DE-U- 8 425 182
- DE-U- 29 614 258
- FR-A- 1 404 294
- GB-A- 2 279 380
- US-A- 4 742 657

## Beschreibung

Die Erfindung bezieht sich auf ein Verbundelement, insbesondere Wandelement für ein Gebäude, gemäß dem Oberbegriff des Anspruches 1.

Aus der Literatur ist eine Vielzahl von Druckschriften bekannt, die sich mit der Ausbildung von Wandelementen befasst. Nachfolgend werden einige dieser Druckschriften zur Umreissung des technischen Sachgebiets genannt.

In der DE 196 06 857 A1 ist ein vorgefertigtes Wandelement beschrieben, welches aus mehreren, horizontal liegenden Brettern besteht, die ausschließlich durch Verleimung miteinander verbunden sind.

Dort werden zum Stand der Technik Fertighaus-Wandelemente beschrieben, welche aus Rahmenelementen gefertigt sind, die mit einer Dämmung und Füllmaterialien sowie mit einer Dampfsperre versehen sind. Diese Rahmenelemente sollen gemäß der dortigen Beschreibung an ihren Außen- sowie Innenseiten jeweils eine Verkleidung erhalten.

Aus der DE 44 17 058 A1 ist eine derartige Verbundaußenwand bekannt, bestehend aus Innen- und Außenschalung, welche ein tragendes Ständerwerk zwischen sich aufnehmen. Die Außenschalung besteht dabei aus Blockbohlen und die Innenverkleidung aus Profilbrettern oder Gipsplatten.

Art und Ort der Herstellung einer solchen Verbundwand werden dort weder erwähnt noch beschrieben. In der Praxis ist es jedoch üblich, dass bei derartigen Wänden die Innenverkleidung auf der Baustelle montiert wird, damit die gegen mechanische Einflüsse kaum geschützte Innenverkleidung während des Transportes nicht beschädigt wird.

Die Innenverkleidung einer derartigen Verbundwand kann allerdings - wenn überhaupt - nur unwesentlich zur Stabilität des Wandelementes beitragen.

Aus der DE 195 28 082 A1 ist ein Verfahren zum Bau eines Holzblockbauwerkes bekannt, bei dem vorgeschlagen wird, relativ dünne Holzbohlen mit ausschließlich der gleichen Stärke für Außen- oder/und Innenwände zu verwenden, wobei die Besonderheit darin liegen soll, dass die Holzbohlen auf der Baustelle liegend verbaut und miteinander verschraubt oder vernagelt werden. Die Endbreite der Bohlen kann durch Kombination von Teilbreiten erzielt werden. Auf der breiten Seite der Bohlen können Nut und Feder bzw. Fremdfeder angeordnet sein.

Aus der UK 2 090 886 A ist ferner ein Holzbauelement bekannt, welches aus einer Anzahl von Bohlen besteht, die stirnseitig miteinander verbunden sind. Die Verbindung kann auf unterschiedliche Art und Weise erfolgen.

Ein ähnliches Vollholzbauelement ist in der EP 0 764 746 A1 beschrieben. Dort wird ausgeführt, dass Lamellen mechanisch starr miteinander verbunden werden können, und zwar mittels Nägeln, Schrauben, Nut und Feder oder dergleichen.

Ferner ist der DE 198 04 890 A1 ein Wandelement zu entnehmen, welches aus senkrecht stehenden Stielen besteht, die sowohl auf ihrer Außenseite als auch auf ihrer Innenseite mit Blockbohlen vernagelt sind. Durch diesen Aufbau wird eine Doppelblockwand geschaffen, die komplett im Werk vorgefertigt werden kann.

Aus der GB-A-2 279 380 ist schliesslich ein Verbundelement für ein Gebäude bekannt, das aus einem Ständerwerk mit Aussen- und Innenschalung besteht, wobei sowohl die Aussen- als auch die Innenschalungen aus Blockbohlen bestehen, die eine Doppelblockwand bilden, deren Ständerwerk aus Stielen besteht, welche im wesentlichen senkrecht zur Längserstreckung der Blockbohlen sowie senkrecht zum Boden des zu errichtenden Hauses verlaufen. In eine der aus übereinander geschichteten Blockbohlen bestehenden Innen- oder Aussenschalungen der Doppelblockwand ist eine im wesentlichen senkrecht zu deren Längserstreckung verlaufende Nut eingearbeitet, in der einer der Stiele eingesetzt ist.

Keiner der Druckschriften ist ein Hinweis darauf zu entnehmen, wie ein für den Holzbau geeignetes Wandelement geschaffen werden kann, dessen Eigensteifigkeit durch Erzielung einer Art Scheibenwirkung hinreichend groß ist.

Ein solches Wandelement zu schaffen, ist Aufgabe der vorliegenden Erfindung. Diese Aufgabe wird durch ein Wandelement mit den Merkmalen des Anspruches 1 gelöst. Durch die in den abhängigen Ansprüchen angegebenen Merkmale wird die Erfindung in besonders vorteilhafter Weise ausgestaltet.

Die Vorteile des erfindungsgemäßen Wandelementes liegen in seinem sowohl in fertigungstechnischer als auch in wohnklimatischer Hinsicht optimierten Aufbau. Das erfindungsgemäße Wandelement kann ohne Probleme in beliebiger Länge und Höhe rationell gefertigt werden. Fenster und/oder Türausschnitte sind an beliebiger Position möglich. Ein bestimmtes Raster muss nicht eingehalten werden. Die Stabilität des einzelnen Wandelementes ist durch seinen Aufbau in optimaler Weise sichergestellt, ohne statisch überbestimmt zu sein.

Zumindest in eine der aus übereinander geschichteten Blockbohlen bestehenden Innen- oder Außenschalungen der Doppelblockwand ist eine im wesentlichen senkrecht zu deren Längsrichtung verlaufende Nut eingearbeitet, in welche zumindest ein Flachstahl eingebracht ist.

Durch diesen Flachstahl wird bei der Doppelblockwand das aus Stielen bestehende Ständerwerk durch die beidseitig angeordneten Blockbohlen nach Art eines selbsttragenden Elementes versteift, wobei der eingebrachte Flachstahl die Eigensteifigkeit der Wand nach Art einer Scheibenwirkung verbessert.

Des weiteren ist von Vorteil, dass die Verbindung der Stiele mit den Blockbohlen der Außenschalung durch Nägel erfolgt, die sich in einer horizontalen Ebene - welche senkrecht zu den Außenbohlen verläuft - in einem spitzen Winkel zu sich selbst wechselseitig schräg durch die Stiele bis in die außenliegenden Blockbohlen erstrecken, ohne diese vollständig zu durchdringen.

Besonders vorteilhaft ist es, dass sich die Nägel innerhalb der Doppelblockwand kreuzen.

Weiter ist von Vorteil, dass die Verbindung der Stiele mit den Blockbohlen von deren Schmalseite her durch Nägel erfolgt, welche in einer Ebene verlaufen, die sich schräg zu den Blockbohlen und schräg zu den Stielen erstreckt, wobei die Nägel im wesentlichen parallel zu sich selbst und im wesentlichen senkrecht zur Richtung der Längserstreckung der Blockbohlen verlaufen.

Ferner ist vorteilhaft, dass die Blockbohlen an ihren langen Schmalseiten über Nuten und Federn verfügen, wobei diese Nuten und Federn als Doppelnut und Doppelfeder ausgebildet sein können.

Wenn eine Isolierung vorgesehen ist, die von außen nach innen betrachtet durch eine diffusionsoffene Windsperre, Mineralwolle und eine Spezialpappe als Dampfbremse gebildet wird, ergeben sich weitere Vorteile für das Wandelement.

Mit Hilfe eines Ausführungsbeispiels wird die Erfindung anhand der Zeichnungen noch näher erläutert.

Es zeigt:
Figur 1 ein Wandelement,
Figur 2 einen vergrößerten Ausschnitt des Wandelements und
Figur 3 ein Wandelement mit Versteifungseisen.

Ein in Figur 1 dargestelltes Wandelement 1 besteht aus zwei im wesentlichen gleichdicken Schalen 2 und 3, die aus sogenannten Blockbohlen 2a bis 2i und 3a bis 3k aufgebaut sind. Die Außenwand des Wandelementes 1 wird dabei von der Außenschale 2 und die Innenwand von der Innenschale 3 gebildet. Zwischen der Innenschale 3 und der Außenschale 2 befinden sich sogenannte Stiele 4. Die Stiele 4 sind Elemente eines nicht näher bezeichneten Ständerwerkes und stehen im wesentlichen senkrecht zum horizontal verlaufenden Boden, auf welchem das aus den Wandelementen 1 zu erstellende Gebäude errichtet werden soll.

Zwischen den Außen- und Innenschalen 2 und 3 befindet sich außerdem eine Isolierung, die sich nach den geforderten baubiologischen Kenndaten aus den verschiedensten Materialien zusammenstellen lässt. Als Beispiel seien hier von außen nach innen verlaufend eine diffusionsoffene Windsperre 5, Mineralwolle 6 und eine Spezialpappe als Dampfsperre 7 genannt. Es wird jedoch ausdrücklich darauf hingewiesen, dass auch ein anderer Aufbau der Isolierschicht möglich ist.

Die Stiele 4 sind durch schräg zu ihnen und schräg zu den außen liegenden Blockbohlen 2a bis 2i verlaufende Nägel 8 mit jenen verbunden. Die innen liegenden Blockbohlen 3a bis 3k sind ebenfalls durch schräg zu diesen verlaufende Nägel 9 mit den Stielen 4 verbunden. Der Winkel, den die Nägel 8 zueinander einnehmen, ist so gewählt, dass sie sich innerhalb des Wandelementes 1 kreuzen. Diese Maßnahme erhöht die Festigkeit der Nagelung erheblich.

Im Gegensatz zu der schrägen Vernagelung der Stiele 4 mit den äußeren Blockbohlen 2a bis 2i von der Stielseite her, werden die Nägel 9 verdeckt über die Nuten 10 bzw. Federn 11 von der Schmalseite der inneren Blockbohlen 3a bis 3k her in die Stiele 4 getrieben. D.h., dass sich die Nägel 8 in einer horizontalen Ebene, welche senkrecht zu den Außenbohlen 2a bis 2i verläuft, in einem spitzen Winkel zu sich selbst wechselseitig schräg durch die Stiele 4 bis in die außenliegenden Blockbohlen 2a bis 2i erstrecken, ohne diese jedoch ganz zu durchdringen. Die innenliegenden Blockbohlen 3a bis 3k werden hingegen von Nägeln 9 durchdrungen, welche in einer Ebene verlaufen, die sich schräg zu den Blockbohlen 3a bis 3k und schräg zu den Stielen 4 erstreckt, wobei die Nägel 9 im wesentlichen parallel zu sich selbst und im wesentlichen senkrecht zur Richtung der Längserstreckung der Blockbohlen 3a bis 3i verlaufen.

Nuten 10 und Federn 11 verhindern Probleme, die durch das leichte Schrumpfen der Blockbohlen auftreten könnten, besonders, wenn sie als Doppelnuten und Doppelfedern ausgeführt werden. Ferner wird durch diese Maßnahme die Passgenauigkeit erhöht, sowie die Montage erleichtert.

Bei dem Wandelement 1 ist in zumindest eine seiner Außen- und/oder Innenschalen 2 und/oder 3, die aus den übereinander geschichteten Blockbohlen aufgebaut sind, ein Flacheisen 13 in eine Nut 12 eingebracht, die dem Wandelement die Eigensteifigkeit einer Scheibe verleiht, da Horizontalkräfte in Richtung der Wandebene von diesem Flacheisen 13 aufgenommen werden. Die Außenwand des Wandelementes 1 wird dabei in der vorbeschriebenen Weise von der Außenschale 2 und die Innenwand von der Innenschale 3 gebildet. In wenigstens eine der Außen- oder Innenschalen 2 oder 3 ist zur Aufnahme des Flacheisens 13 eine senkrecht zur Längserstreckung der Blockbohlen 2a bis 2i verlaufende Nut 12 eingearbeitet. In diese Nut 12 wird ein Flacheisen 13 mit rechteckigem Querschnitt, beispielsweise bestehend aus Flachstahl der Güte ST 37, eingebracht, durch welches die jeweilige Wand (Außen- 2 und/oder Innenschale 3) Horizontalkräte aufnehmen kann. Dadurch wird bezüglich der Steifigkeit die Wirkung einer Scheibe erzielt, da auftretende Horizontalkräfte von dem Flacheisen 13 derart aufgefangen werden, dass Relativverschiebungen zwischen den übereinandergeschichteten Blockbohlen 2a bis 2i verhindert werden. Der rechnerische Nachweis dieser Versteifungswirkung wurde durch ein Gutachten erbracht.

Durch das Einbringen von mehreren Flacheisen 13 kann die Steifigkeit noch erhöht werden. Es kann auch von Vorteil sein, wenn sowohl in der Außenschalung 2 als auch in der Innenschalung 3 jeweils mindestens ein Flacheisen 13 eingebracht ist. Ferner kann die Wirksamkeit erhöht werden, wenn sich das Flacheisen über die gesamte Höhe der Doppelblockwand erstreckt. Diese Art der Aussteifung ist in keiner Norm verankert, also dem Fachmann nicht bekannt.

## Patentansprüche

1. Verbundelement, insbesondere Wandelement für ein Gebäude, mit einem Ständerwerk (4), Außen-(2) und Innenschalung (3), wobei sowohl die Aussen-(2) als auch die Innenschalungen (3) aus Blockbohlen (2a bis 2i und 3a bis 3k) bestehen, die eine Doppelblockwand (1) bilden, deren Ständerwerk aus Stielen (4) besteht, welche im wesentlichen senkrecht zur Längserstreckung der Blockbohlen (2a bis 2i und 3a bis 3k) sowie senkrecht zum Boden des zu errichtenden Hauses verlaufen, und wobei zumindest in eine der aus übereinander geschichteten Blockbohlen (2a bis 2i und 3a bis 3k) bestehenden Innen-(3) oder Aussenschalungen (2) der Doppelblockwand (1) wenigstens eine im wesentlichen senkrecht zu deren Längserstreckung verlaufende Nut (12) eingearbeitet ist, **dadurch gekennzeichnet, dass** in die Nut (12) wenigstens ein Flachstahl (13) eingebracht ist.

2. Verbundelement nach Anspruch 1, **dadurch gekennzeichnet, dass** die Verbindung der Stiele (4) mit den Blockbohlen (2a bis 2i) der Außenschalung (2) durch Nägel (8) erfolgt, die sich in einer horizontalen Ebene - welche senkrecht zu den Außenbohlen (2a bis 2i) verläuft - in einem spitzen Winkel zu sich selbst wechselseitig schräg durch die Stiele (4) bis in die außenliegenden Blockbohlen (2a bis 2i) erstrecken, ohne diese vollständig zu durchdringen.

3. Verbundelement nach Anspruch 2, **dadurch gekennzeichnet, dass** sich die Nägel (8) innerhalb der Doppelblockwand (1) kreuzen.

4. Verbundelement nach Anspruch 1, **dadurch gekennzeichnet, dass** die Verbindung der Stiele (4) mit den Blockbohlen (3a bis 3k) von deren Schmalseite her durch Nägel (9) erfolgt, welche in einer Ebene verlaufen, die sich schräg zu den Blockbohlen (3a bis 3k) und schräg zu den Stielen (4) erstreckt, wobei die Nägel (9) im wesentlichen parallel zu sich selbst und im wesentlichen senkrecht zur Richtung der Längserstreckung der Blockbohlen (3a bis 3i) verlaufen.

5. Verbundelement nach Anspruch 1, **dadurch gekennzeichnet, dass** die Blockbohlen (2a bis 2i und 3a bis 3k) an ihren langen Schmalseiten über Nuten (10) und Federn (11) verfügen, wobei diese Nuten (10) und Federn (11) als Doppelnut und Doppelfeder ausgebildet sein können.

6. Verbundelement nach Anspruch 1, **dadurch gekennzeichnet, dass** die Doppelblockwand (1) eine Isolierung aufweist, die von außen nach innen betrachtet durch eine diffusionsoffene Windsperre (5), Mineralwolle (6) und eine Spezialpappe als Dampfbremse (7) gebildet wird.

7. Verbundelement nach Anspruch 1, **dadurch gekennzeichnet, dass** der Flachstahl (13) rechteckigen Querschnitt aufweist und der Güte von ST 37 entspricht.

8. Verbundelement nach Anspruch 1, **dadurch gekennzeichnet, dass** in die Doppelblockwand (1) mehrere Flachstähle (13) eingebracht sind.

9. Verbundelement nach Anspruch 1 oder 8 **dadurch gekennzeichnet, dass** sowohl in der Innenschalung (3) als auch in der Außenschalung (2) jeweils wenigstens ein Flachstahl (13) eingebracht ist.

10. Verbundelement nach Anspruch 1 oder 8, **dadurch gekennzeichnet, dass** der wenigstens eine Flachstahl (13) sich über die gesamte Höhe der Doppelblockwand (1) erstreckt.

## Claims

1. A composite element, specifically a wall element for a building, with upright studs (4), and outside (2) and inside sheeting (3), where both the outside (2) and the inside sheeting (3) consist of block planks (2a - 2i and 3a - 3k) that form a double block wall (1), the upright studs (4) essentially run perpendicular to the longitudinal layout of the block planks (2a - 2i and 3a - 3k) and perpendicular to the floor of the house that is to be built, and where at least in one of the inside (3) or outside sheetings (2) (consisting of overlaid block planks (2a - 2i and 3a - 3k)) of the double block wall (1) there is at least one groove (12) that essentially runs perpendicular to their longitudinal layout, **characterised in that**, at least one flat steel bar (13) is embedded in the groove (12).

2. A composite element according to claim 1, **characterised in that**, the bonding of the studs (4) to the block planks (2a - 2i) of the outside sheeting (2) is accomplished by nails (8) that stretch in a horizontal plane (which is perpendicular to the outside planks (2a - 2i))at alternating sharply oblique angles to each other, through the studs (4) to the outside block planks (2a - 2i) without completely penetrating them.

3. A composite element according to claim 2, **characterised in that**, the nails (8) cross inside the double block wall (1).

4. A composite element according to claim 1, **characterised in that**, the bonding of the studs (4) to the block planks (3a - 3k) is done by nails (9) (from the narrow side of the planks) which run in a plane that is oblique to the block planks (3a - 3k) and diagonal to the studs (4), while the nails (9) essentially run parallel to each other and are generally perpendicular to the direction of the longitudinal layout of the block planks (3a - 3i).

5. A composite element according to claim 1, **characterised in that**, the block planks (2a - 2i and 3a - 3k) have grooves (10) and springs (11) on their long, narrow sides. These grooves (10) and springs (11) can be formed as a double groove or a double spring.

6. A composite element according to claim 1, **characterised in that**, the double block wall (1) has insulation that, from the outside looking inward, is formed by a diffusion draught barrier (5), mineral wool (6) and a special cardboard as a vapour barrier (7).

7. A composite element according to claim 1, **characterised in that**, the flat steel bar (13) has a rectangular cross-section and corresponds to grade ST 37.

8. A composite element according to claim 1, **characterised in that**, several flat steel bars (13) are embedded in the double block wall (1).

9. A composite element according to claim 1 or 8 **characterised in that**, at least one flat steel bar (13) per sheeting is embedded in both the inside sheeting (3) and the outside sheeting (2).

10. A composite element according to claim 1 or 8, **characterised in that**, at least one flat steel bar (13) stretches across the entire height of the double block wall (1).

## Revendications

1. Un élément composite, en particulier un élément de cloison pour un bâtiment, avec des montants (4), un panneau extérieur (2) et un panneau intérieur (3), dans lequel les panneaux extérieurs (2) et les panneaux intérieurs (3) sont composés de planches (2a à 2i et 3a à 3k) qui forment une double cloison préfabriquée (1) dont les montants sont des poteaux (4) qui s'étendent de façon essentiellement verticale par rapport au sens longitudinal des planches (2a à 2i et 3a à 3k) et également verticalement par rapport au sol de la maison à construire, et dans lequel dans au moins un des panneaux intérieurs (3) ou extérieurs (2) composés de planches superposées les unes sur les autres (2a à 2i et 3a à 3k) de la double cloison préfabriquée (1) au moins une gorge (12) est ménagée dans le sens essentiellement vertical par rapport à leur sens longitudinal, **caractérisé en ce qu'**au moins un acier plat (13) est introduit dans la gorge (12).

2. L'élément composite selon la revendication 1, **caractérisé en ce que** l'assemblage des poteaux (4) avec les planches (2a à 2i) du panneau extérieur (2) est effectué au moyen de clous (8) qui s'étendent dans un plan horizontal - qui s'étend lui-même verticalement par rapport aux planches extérieures (2a à 2i) - selon un angle aigu, obliques en alternance les uns par rapport aux autres dans les poteaux (4) jusque dans les planches extérieures (2a à 2i), sans traverser entièrement ces dernières.

3. L'élément composite selon la revendication 2, **caractérisé en ce que** les clous (8) se croisent dans la double cloison préfabriquée (1).

4. L'élément composite selon la revendication 1, **caractérisé en ce que** l'assemblage des poteaux (4) avec les planches (3a à 3k) s'effectue à partir de la tranche desdites planches au moyen de clous (9) qui s'étendent dans un plan oblique par rapport aux planches (3a à 3k) et oblique par rapport aux poteaux (4), les clous (9) étant placés de façon essentiellement parallèle les uns par rapport aux autres et essentiellement verticale par rapport au sens longitudinal des planches (3a à 3i).

5. L'élément composite selon la revendication 1, **caractérisé en ce que** les planches (2a à 2i et 3a à 3k) sont munies de gorges (10) et de listels (11) sur leur tranche longue, lesdites gorges (10) et listels (11) pouvant être conçus comme des gorges doubles et des listels doubles.

6. L'élément composite selon la revendication 1, **caractérisé en ce que** la double cloison préfabriquée (1) présente une isolation qui, vue de l'extérieur vers l'intérieur, est conçue comme une barrière pare-vapeur (7) grâce à une couche anti-vent respirante (5), de la laine minérale (6) et un carton spécial.

7. L'élément composite selon la revendication 1, **caractérisé en ce que** l'acier plat (13) présente une section à angle droit et correspond à une qualité de ST 37.

8. L'élément composite selon la revendication 1, **caractérisé en ce que** dans la double cloison préfabriquée (1) sont introduits plusieurs aciers plats (13).

9. L'élément composite selon la revendication 1 ou 8, **caractérisé en ce que** dans le panneau intérieur (3) et dans le panneau extérieur (2) est introduit respectivement au moins un acier plat (13).

10. L'élément composite selon la revendication 1 ou 8, **caractérisé en ce qu'**au moins un acier plat (13) s'étend sur la hauteur totale de la double cloison préfabriquée (1).
